# EUROPÄISCHE PATENTSCHRIFT

(11) **EP 0 903 188 B1**
(45) Veröffentlichungstag und Bekanntmachung des Hinweises auf die Patenterteilung: **12.05.2004**
(21) Anmeldenummer: 98117588.8
(22) Anmeldetag: 16.09.1998
(51) Int. Cl.: B21C 47/04, B21C 47/32, B65H 65/00

(54) **Wickelverfahren für drahtförmiges Walzgut und hiermit korrespondierende Wickelvorrichtung**
Method and device for coiling wire-shaped rolled stock
Procédé et dispositif de bobinage de produits laminés en forme de fil

(30) Priorität: 22.09.1997 DE 19741649
(43) Veröffentlichungstag der Anmeldung: 24.03.1999
(73) Patentinhaber: SMS Demag AG, 40237 Düsseldorf (DE)
(72) Erfinder: Plociennik, Uwe, Dipl.-Ing., 40882 Ratingen (DE); Keller, Karl, Dipl.-Ing., 57271 Hilchenbach (DE); Lutz, Andreas M., Dipl.-Ing., 57271 Hilchenbach (DE)
(74) Vertreter: Valentin, Ekkehard, Dipl.-Ing.

(56) Entgegenhaltungen:
- DE-A- 3 137 987
- DE-B- 1 189 352
- FR-A- 1 394 110
- US-A- 4 116 394

## Beschreibung

Die vorliegende Erfindung betrifft ein Wickelverfahren für drahtförmiges Walzgut sowie eine Wickelvorrichtung zur Durchführung des Wickelverfahrens mit den in den Oberbegriffen der unabhängigen Ansprüche angegebenen Merkmalen.

Ein solches Verfahren mit der dazugehörigen Vorrichtung ist durch die US-A-4 116 394 bekanntgeworden, dort beispielsweise zum Wickeln eines extrudierten Metallstranges.

Ein Verfahren sowie eine Vorrichtung zum Wickeln von drahtförmigem Walzgut sind z. B. aus dem Prospekt "Feinstahlhaspeln System Garrett" der Firma SKET aus dem Jahre 1986 bekannt. Gemäß dem Prospekt wird die Walzgutspitze dabei "gefangen". In dem Prospekt ist aber nichts darüber ausgesagt, wie und mit welchen Mitteln dieses Fangen geschehen soll. Das Fangen der Walzgutspitze ist jedoch unerlässlich, um einen störungsfreien Produktionsprozeß zu gewährleisten.

Der Erfindung liegt daher die Aufgabe zugrunde, ein Wickelverfahren und die hiermit korrespondierende Wickelvorrichtung anzugeben, mit denen die Walzgutspitze auf möglichst einfache Weise sicher gefangen werden kann, wobei gleichzeitig ein gleichmäßiges Wickeln des Walzguts von Anfang an gewährleistet sein soll.

Diese Aufgabe wird für das Wickelverfahren und die Wickelvorrichtung durch die in den kennzeichnenden Teilen der unabhängigen Ansprüche 1 und 3 angegebenen Merkmale gelöst.

"Transportieren" hat dabei im Rahmen der vorliegenden Erfindung die Bedeutung eines aktiven, motorisch antreibenden Transportierens, im Gegensatz zu "zuführen", unter dem im Rahmen der vorliegenden Erfindung lediglich das Führen durch Leitelemente zu verstehen ist. Auch beim Zuführen kann das Walzgut aber selbstverständlich gegebenenfalls transportiert werden.

Indern die Klemmvorrichtung zum Öffnen und Schließen des Klemmspalts axial bewegt wird bzw. - hiermit korrespondierend - die Klemmvorrichtung zum Öffnen und Schließen des Klemmspalts axial beweglich ist, ist der konstruktive Aufwand zur Realisierung der Klemmvorrichtung besonders gering. Die Klemmvorrichtung kann dabei wahlweise durch Federkraft, motorisch, pneumatisch oder auch hydraulisch betätigt sein.

Dadurch, dass der Klemmspalt auf dem Anfangsumfang wellenförmig umlaufend ausgebildet ist, wird das Walzgut nach dem Fangen durch die Klemmvorrichtung sicher auf dem Anfangsumfang aufgewickelt und kann nicht weiter in den Klemmspalt eindringen. Da die Einlaufführung dem Klemmspalt nachgeführt wird bzw. - hiermit korrespondierend - der Einlaufführung zum Nachführen an den Klemmspalt eine Nachführeinrichtung zugeordnet ist, ist das Fangen der Walzgutspitze besonders einfach.

Wenn die Sensoreinrichtung als Fotozelle ausgebildet ist, ist die Detektion der Walzgutspitze besonders sicher und vor allen Dingen schnell.

Weitere Einzelheiten ergeben sich aus der nachfolgenden Beschreibung eines Ausführungsbeispiels. Dabei zeigen:
- Fig. 1: eine Wickeltrommel mit einer Klemmvorrichtung von hinten;
- Fig. 2: die Wickeltrommel mit der Klemmvorrichtung und eine
- -: Einlaufeinrichtung von oben und
- Fig. 3: die Wickeltrommel mit der Klemmvorrichtung und der Einlaufeinrichtung von der Seite.

Gemäß den FIG 1 bis 3 soll ein drahtförmiges Walzgut 1 - im folgenden auch kurz als Draht 1 bezeichnet - auf einer Wickeltrommel 2 aufgewickelt werden. Der Draht 1 wird dabei mit einer Walzgutgeschwindigkeit v_{D} transportiert.

Die Wickeltrommel 2 weist vor dem Wickeln einen Anfangsumfang U auf, der sich zu U = π x D ergibt, wobei D der Anfangsdurchmesser der Wickeltrommel 2 ist. Die Wickeltrommel 2 ist auf Stützen 3 gelagert. Sie wird über einen nicht dargestellten Antrieb bereits vor Beginn des Aufwickelns des Drahts 1 mit einer Drehzahl n angetrieben. Die Drehzahl n ist dabei derart gewählt ist, daß die Anfangs-Umfangsgeschwindigkeit v_{U} der Wickeltrommel 2 gleich der Walzgutgeschwindigkeit v_{D} ist.

Bevor mit dem Aufwickeln des Drahts 1 auf die Wickeltrommel 2 begonnen werden kann, muß eine Drahtspitze 4 des Drahtes 1 an der Wickeltrommel 2 befestigt werden. Hierzu ist auf der Wickeltrommel 2 eine Klemmvorrichtung 5 angeordnet, die einen Klemmspalt 6 aufweist. Der Klemmspalt 6 kann durch axiales Bewegen der Klemmvorrichtung 5 in Richtung des Doppelpfeiles A geöffnet und geschlossen werden. Das Bewegen der Klemmvorrichtung 5 erfolgt im Ausführungsbeispiel elektromotorisch. Es sind aber auch andere Antriebsarten möglich.

Die Verstellmöglichkeiten für den Klemmspalt 6 müssen zwei Bedingungen erfüllen: Zum einen muß der Klemmspalt 6 soweit geöffnet werden können, daß auch ein Draht 1 mit maximalem Drahtdurchmesser d in den Klemmspalt 6 eingeführt werden kann. Zum anderen muß der Klemmspalt 6 soweit geschlossen werden können, daß auch ein Draht 1 mit minimalem Drahtdurchmesser d in dem Klemmspalt 6 sicher gehalten wird.

Zum Einführen des Drahtes 1 wird zunächst der Klemmspalt 6 geöffnet, so daß der Draht 1 mit seiner Drahtspitze 4 in den Klemmspalt 6 einführbar ist. Dies ist in FIG 1 dargestellt. Sodann wird der Draht 1 mittels einer Einlaufführung 7 einer Einlaufeinrichtung 8 dem Klemmspalt 6 zugeführt und in diesen eingefädelt. Der Klemmspalt 6 kann zum Einführen des Drahtes 1 vollständig geöffnet werden. Dies ist aber nicht unbedingt erforderlich. Es ist ausreichend, wenn der Klemmspalt 6 soweit geöffnet wird, daß seine Spaltbreite etwas größer ist als der Drahtdurchmesser d.

In dem Klemmspalt 6 ist eine Sensoreinrichtung 9 angeordnet. Im Ausführungsbeispiel ist sie als Fotozelle 9 ausgebildet. Die Sensoreinrichtung 9 detektiert, ob der Draht 1 mit seiner Drahtspitze 4 in den Klemmspalt 6 eingeführt ist oder nicht. Ist dies der Fall, so gibt die Sensoreinrichtung 9 ein Signal an eine nicht dargestellte Steuereinrichtung. Diese löst dann das Schließen des Klemmspalts 6 aus. Ferner gibt sie ein Startsignal an die Einlaufeinrichtung 8 aus. Diese steuert dann einen Einlaufantrieb 10 an, mittels dessen der Draht 1 zur Wickeltrommel 2 transportiert wird.

Aus den FIG 1 und 2 ist ersichtlich, daß die Klemmvorrichtung 5 zum Öffnen und Schließen des Klemmspalts 6 axial bewegt wird.

Trotz des Schließens der Klemmvorrichtung 5 ist der Klemmspalt 6 selbstverständlich nicht vollständig geschlossen, da sich die Drahtspitze 4 im Klemmspalt 6 befindet. Um ein Abrutschen des zu wickelnden Drahts 1 in den Klemmspalt 6 zu verhindern, läuft daher der Klemmspalt 6 auf dem Anfangsumfang U wellenförmig um.

Um ein sicheres Erfassen des Drahtes 1 trotz des Pendelns des Klemmspaltes 6 zu gewährleisten, ist der Einlaufführung 7 eine Nachführeinrichtung 11 zugeordnet. Diese ist im Ausführungsbeispiel als Kulissenstein 11 ausgebildet. Durch die Nachführeinrichtung 11 wird die Einlaufführung 7 dem Klemmspalt 6 nachgeführt, so daß stets eine positionelle Übereinstimmung von Klemmspalt 6 und Einlaufführung 7 gewährleistet ist.

Das obenstehend beschriebene Wickelverfahren und die hiermit korrespondierende Wickelvorrichtung sind für alle drahtförmigen Walzgüter geeignet. Besonders vorteilhaft werden sie aber eingesetzt, um Draht mit hoher Geschwindigkeit zu wickeln, d.h., wenn die Walzgutgeschwindigkeit v_{D} größer als 20 m/s ist.

Abschließend sei noch erwähnt, daß die Sensoreinrichtung 9 auch außerhalb des Klemmspalts 6 angeordnet sein kann.

### Bezugszeichenliste

- 1: Walzgut/Draht
- 2: Wickeltrommel
- 3: Stützen
- 4: Drahtspitze
- 5: Klemmvorrichtung
- 6: Klemmspalt
- 7: Einlaufführung
- 8: Einlaufeinrichtung
- 9: Sensoreinrichtung
- 10: Einlaufantrieb
- 11: Nachführeinrichtung

- A: Doppelpfeil
- d: Drahtdurchmesser
- D: Anfangsdurchmesser
- n: Drehzahl
- U: Anfangsumfang
- v_{D}: Walzgutgeschwindigkeit
- v_{U}: Anfangs-Umfangsgeschwindigkeit

## Patentansprüche

1. Wickelverfahren für drahtförmiges Walzgut (1) mit einer Walzgutspitze (4),
- wobei das Walzgut (1) mit seiner Walzgutspitze (4) mit einer Walzgutgeschwindigkeit (v_{D}) über eine Einlaufführung (7) einer Wickeltrommel (2) mit einem Anfangsumfang (U) zugeführt wird,
- wobei die Wickeltrommel (2) mit einer Drehzahl (n) rotiert, die derart gewählt ist, dass ihre sich aus Drehzahl (n) und Anfangsumfang (U) ergebende Anfangs-Umfangsgeschwindigkeit (v_{U}) gleich der Walzgutgeschwindigkeit (v_{D}) ist,
- wobei ein Klemmspalt (6) einer auf der Wickeltrommel (2) angeordneten Klemmvorrichtung (5) geöffnet ist, so dass das Walzgut (1) mit seiner Walzgutspitze (4) in den Klemmspalt (6) einführbar ist,
- wobei das Einführen der Walzgutspitze (4) mittels einer Sensoreinrichtung (9) detektiert wird,
- wobei der Klemmspalt (6) geschlossen wird und das Walzgut (1) von der Einlaufführung (7) zur Wickeltrommel (2) transportiert wird, wenn die Sensoreinrichtung (9) das Einführen der Walzgutspitze (4) in den Klemmspalt (6) detektiert hat.
**dadurch gekennzeichnet,**
**daß** die Klemmvorrichtung (5) zum Öffnen und Schließen des Klemmspalts (6) axial bewegt wird, der Klemmspalt (6) auf dem Anfangsumfang (U) wellenförmig umlaufend ausgebildet ist und dass die Einlaufführung (7) dem Klemmspalt (6) nachgeführt wird.

2. Wickelverfahren nach Anspruch 1,
**dadurch gekennzeichnet,**
**daß** die Walzgutgeschwindigkeit (v_{D}) größer als 20 m/s ist.

3. Wickelvorrichtung zur Durchführung des Wickelverfahrens nach Anspruch 1,
- mit einer Wickeltrommel (2) mit einem Anfangsumfang (U), auf die ein Walzgut (1) mit einer Walzgutspitze (4) aufwickelbar ist,
- mit einer auf der Wickeltrommel (2) angeordneten Klemmvorrichtung (5) mit einem öffen- und schließbaren Klemmspalt (6),
- mit einer Sensoreinrichtung (9) zum Detektieren der Walzgutspitze (4) im Klemmspalt (6), und
- mit einer Einlaufeinrichtung (8) zum Zuführen und Transportieren des Walzguts (1) zur Wickeltrommel (2),
**dadurch gekennzeichnet,**
**daß** die Klemmvorrichtung (5) zum Öffnen und Schließen des Klemmspalts (6) axial beweglich ist und der Klemmspalt (6) auf dem Anfangsumfang (U) wellenförmig umlaufend ausgebildet ist.

4. Wickelvorrichtung nach Anspruch 3,
**dadurch gekennzeichnet,**
**daß** die Sensoreinrichtung (9) als Fotozelle (9) ausgebildet ist.

5. Wickelvorrichtung nach Anspruch 3 oder 4,
**dadurch gekennzeichnet,**
**daß** der Einlaufführung (7) zum Nachführen an den Klemmspalt (6) eine Nachführeinrichtung (11) zugeordnet ist.

6. Wickelvorrichtung nach Anspruch 5,
**dadurch gekennzeichnet,**
**daß** die Nachführeinrichtung (11) als Kulissenstein (11) ausgebildet ist.

## Claims

1. A method of coiling wire-shaped rolled material (1) having a material tip (4),
- wherein the rolled material (1) is supplied with its tip (4) to a coiling drum (2) having an initial circumference (U), the rolled material being supplied thereto via a supply guide (7) at a speed (v_{D}),
- wherein the coiling drum (2) rotates at an RPM speed (n) selected so that its initial circumferential speed (v_{U}), which is given by RPM speed (n) and initial circumference (U), equals the speed of the rolled material (v_{D}),
- wherein a clamping slot (6) of a clamping device (5) disposed on the coiling drum (2) is open so that the rolled material (1) is introduceable into the clamping slot (6) by its tip (4),
- wherein the introduction of the tip (4) is detected by means of a sensor system (9),
- wherein the clamping slot (6) is closed and the rolled material (1) conveyed by the supply guide (7) to the coiling drum (2) once the sensor system (9) has detected that the tip (4) of the rolled material has been introduced into the clamping slot (6),
**characterized in**
**that** the clamping device (5) is caused to move axially to open and close the clamping slot (6), that the clamping slot (6) on the initial circumference (U) is configured to be peripherally wave-shaped and that the supply guide (7) is fed toward the clamping slot (6).

2. The coiling method in accordance with claim 1,
**characterized in**
**that** the speed (v_{D}) of the rolled material is greater than 20 m/s.

3. A coiling device for carrying out the coiling method in accordance with claim 1,
- with a coiling drum (2) having an initial circumference (U) and onto which a rolled material (1) having a material tip (4) is adapted to be wound,
- with a clamping device (5) provided with an openable and closable clamping slot (6) being disposed on said coiling drum (2),
- with a sensor system (9) for detecting the rolled material tip (4) within the clamping slot (6), and
- with a supply system (8) for supplying and conveying the rolled material (1) to the coiling drum (2),
**characterized in**
**that** the clamping device (5) for opening and closing the clamping slot (6) is axially movable and that the clamping slot (6) on the initial circumference (U) is configured to be peripherally wave-shaped.

4. The coiling device in accordance with claim 3,
**characterized in**
**that** the sensor system (9) is configured to be a photocell (9).

5. The coiling device in accordance with claim 3 or 4,
**characterized in**
**that** a feed system (11) is assigned to the supply guide (7) for feeding it toward the clamping slot (6).

6. The coiling device in accordance with claim 5,
**characterized in**
**that** the feed system (11) is configured to be a slider member (11 ).

## Revendications

1. Procédé pour l'enroulement de produits laminés (1) en forme de fils présentant un bout (4),
- où le produit laminé (1) a son bout (4) qui est acheminé vers un enrouleur (2) d'une circonférence initiale (U), le produit laminé étant acheminé à une vitesse (v_{D}) par l'intermédiaire d'un élément directeur d'admission (7),
- où l'enrouleur (2) effectue en rotation un nombre de tours (n) choisi de manière à ce que sa vitesse circonférentielle initiale (v_{U}), produit de la vitesse (n) et de la circonférence initiale (U), est égale à la vitesse (v_{D}) du produit laminé,
- où une fente de serrage (6) d'un dispositif de serrage (5) disposé sur l'enrouleur (2) est ouvert de manière à permettre l'introduction du bout (4) du produit laminé (1) dans la fente de serrage (6),
- où l'introduction du bout (4) du produit laminé est détecté au moyen d'un système de capteurs (9),
- où la fente de serrage (6) est fermée et le produit laminé (1) acheminé vers l'enrouleur (2) par l'élément directeur d'admission (7) quand le système de capteurs (9) a détecté l'introduction du bout (4) du produit laminé dans la fente de serrage (6),
**caractérisé en ce**
**que** le dispositif de serrage (5) destiné à ouvrir et fermer la fente de serrage (6) est mobile suivant la direction axiale, que la fente de serrage (6) sur la circonférence initiale (U) est ondulée sur son périmètre et que l'élément directeur d'admission (7) est avancé vers la fente de serrage (6).

2. Procédé d'enroulement selon la revendication 1,
**caractérisé en ce**
**que** la vitesse (v_{D}) du produit laminé est supérieure à 20 m/s.

3. Dispositif d'enroulement pour mettre en oeuvre le procédé d'enroulement selon la revendication 1,
- avec un enrouleur (2) d'une circonférence initiale (U) sur lequel est destiné à être enroulé par son bout (4) un produit laminé (1 ),
- avec un dispositif de serrage (5) disposé sur l'enrouleur (2) et pourvu d'une fente de serrage apte à être ouverte et fermée (6),
- avec un système de capteurs (9) destinés à détecter le bout (4) du produit laminé dans la fente de serrage (6), et
- avec un organe directeur d'admission (8) destiné à acheminer et à transporter le produit laminé (1) vers l'enrouleur (2),
**caractérisé en ce**
**que** le dispositif de serrage (5) destiné à ouvrir et fermer la fente de serrage (6) est mobile suivant la direction axiale et que la fente de serrage (6) sur la circonférence initiale (U) est ondulée sur son périmètre.

4. Dispositif d'enroulement selon la revendication 3,
**caractérisé en ce**
**que** le système de capteurs (9) est conformé en forme de cellule photoélectrique (9).

5. Dispositif d'enroulement selon la revendication 3 ou 4,
**caractérisé en ce**
**qu'**un système d'avancement (11) est associé à l'élément directeur d'admission (7) pour avancer celui-ci vers la fente de serrage (6).

6. Dispositif d'enroulement selon la revendication 5,
**caractérisé en ce**
**que** le système d'avancement (11) est conformé en forme de coulisseau (11 ).
